# EUROPÄISCHE PATENTSCHRIFT

(11) **EP 2 381 112 B1**
(45) Veröffentlichungstag und Bekanntmachung des Hinweises auf die Patenterteilung: **25.10.2017**
(21) Anmeldenummer: 11162670.1
(22) Anmeldetag: 15.04.2011
(51) Int. Cl.: F04D 29/32

(54) **Axiallüfter**
Axial ventilator
Ventilateur axial

(30) Priorität: 22.04.2010 DE 102010028099
(43) Veröffentlichungstag der Anmeldung: 26.10.2011
(73) Patentinhaber: MAHLE Behr GmbH & Co. KG, 70469 Stuttgart (DE)
(72) Erfinder: Aschermann, Uwe, 76199 Karlsruhe (DE); Schatz, Markus, 70736 Fellbach (DE)
(74) Vertreter: Grauel, Andreas

(56) Entgegenhaltungen:
- EP-A1- 0 070 423
- EP-A1- 2 103 812
- EP-A2- 1 892 421
- WO-A1-03/040570
- DE-A1- 3 301 918
- US-A- 5 071 322

## Beschreibung

Die Erfindung betrifft einen Axiallüfter nach dem Oberbegriff von Patentanspruch 1.

Axiallüfter, und Lüfter im Allgemeinen, weisen üblicherweise eine herstellungsbedingte Unwucht auf, welche in deren Betrieb zu ungewünschten Vibrationen führen kann. Des Weiteren können durch Motor- und Luftstromgeräusche der Lüfter im Betrieb störende Geräusche entstehen. insbesondere erzeugen die Lüfterräder für die Motorkühlung bedingt durch die vorhandene Restunwucht statische und dynamische Schwingungen, die von den Lüfterblättern über die Lüfternabe auf den Motor und somit auf das Kühlmodul übertragen werden. Derartige ungewünschte Vibrationen und störende Geräusche sollten insbesondere in Komfortanwendungen gedämpft werden.

Dazu sehen verschiedene Techniken das Anbringen von speziellen Dämpfern vor, die das Lüfterrad und das Kühlmodul entkoppeln sollen. Die Dämpfer stellen jedoch einen erhöhten Montagaufwand dar. Zudem wird durch zusätzliche Bauteile das Gewicht der Lüftereinheit erhöht.

Die Druckschrift EP 1 892 421 A2 offenbart einen Axiallüfter gemäß dem Oberbegriff von Anspruch 1.

Die WO 03/040570 A1 offenbart einen Axiallüfter mit einer Nabe zur Verbindung des Axiallüfters mit einem elektrischen Antriebsmotor, wobei die Nabe topfartig ausgebildet ist und einen Stirnbereich sowie einen zylindrischen Umfangsbereich aufweist, und wobei die Nabe eine zentrische Montageöffnung aufweist, über welche die Nabe mit der Antriebswelle des Motors verbunden werden kann, wobei der Stirnbereich zur Erzielung einer drehweichen und biegeweichen Verbindung von mehreren schmalen Ausformungen unterbrochen wird, wobei sich zwischen jeweils benachbarten Ausformungen flächige Verbindungselemente ausformen, und wobei sich die Ausformungen gleichmäßig um die Mittelachse der zentrischen Montageöffnung auf dem Stirnbereich erstrecken.

Der Erfindung liegt daher die Aufgabe zugrunde, einen Axiallüfter zu schaffen, bei dem auf den Einsatz eines separaten Dämpfers oder dergleichen verzichtet werden kann.

Diese Aufgabe wird gelöst durch einen Axiallüfter mit den Merkmalen des Anspruchs 1. Vorteilhafte Ausgestaltungen sind Gegenstand der Unteransprüche.

Die Aufgabe wird mit den Merkmalen von Anspruch 1 gelöst.

Erfingdungsgemäß ist der Axiallüfter dadurch gekennzeichnet, dass der Stirnbereich zur Erzielung einer im Wesentlichen biegeweichen Verbindung von mehreren Ausformungen unterbrochen wird, wobei sich zwischen jeweils zwei benachbarten Ausformungen stegartige Verbindungselemente ausformen, und wobei sich die Ausformungen im Wesentlichen gleichmäßig um die Mittelachse der zentrische Montageöffnung auf dem Stirnbereich erstrecken. Unter einer biegeweichen Verbindung wird eine Verbindung verstanden, bei der der ein Drehmoment übertragende Stirnbereich zwischen der Montageöffnung und den Lüfterrädern elastisch bzw. nachgebend ausgebildet ist. Dies bedeutet, dass weniger Schwingungen auf die Zarge, das Kühlmodul und somit das Fahrzeug übertragen werden, da die stegartigen Verbindungselemente diese Schwingungen oder Unwuchten kompensieren bzw. deutlich verringern können. Die stegartigen Verbindungselemente bewirken somit, dass sich im Betrieb die Hauptträgheitsachse des Lüfterrades in Richtung der Rotationsachse verlagern kann.

Eine Ausführungsform sieht vor, dass die Ausformungen als Ausnehmungen ausgebildet sind, die den Stirnbereich der Nabe vollständig durchgreifen. Die zwischen zwei benachbarten Ausnehmungen bestehen bleibenden Materialstränge bilden die stegartigen Verbindungselemente. Die Ausnehmungen können sich bevorzugt gleichmäßig um die Montageöffnung der Nabe auf dem Stirnbereich erstrecken. Bevorzugt weisen die verbleibenden Stege eine zur Ausnehmung bzw. Ausformung deutlich kleinere Breite aus bzw. sind die Stege im Gegensatz zur Ausnehmung sehr schmal ausgeführt.

Eine weitere Ausführungsform sieht vor, dass die Ausformungen als Vertiefungen ausgebildet sind, die eine im Gegensatz zum Stirnbereich reduzierte Wandstärke aufweisen. Dabei bilden die zwischen zwei benachbarten Vertiefungen bestehen bleibenden erhabenen Materialstränge die stegartigen Verbindungselemente. Auch hier weisen die verbleibenden erhabenen Stege eine zur Vertiefung bzw. Ausformung deutlich kleinere Breite aus bzw. sind die Stege im Gegensatz zur Vertiefung deutlich schmaler ausgeführt. Die Bereiche mit geringerer Wandstärke haben dabei keine tragende Funktion.

Eine erfindungsgemäße Ausführungsform sieht vor, dass die Ausformungen balgartig ausgebildet sind, wobei die balgartige Ausformung einen im Wesentlichen S-förmigen Querschnitt mit einer radial innen liegenden und einer radial außen liegenden Falte aufweist, und wobei die Falten das stegartige Verbindungselement ausbilden. Beispielsweise können die balgartigen Ausformungen eine im Vergleich zum restlichen Stirnbereich reduzierte Wandstärke aufweisen. Die balgartigen Ausformungen erstrecken sich im Wesentlichen kreisringförmig durchgehend um die Montageöffnung. Beispielsweise können ein oder mehrere balgartige Ausformungen vorgesehen sein. Beispielsweise können sich mehrere nebeneinander vorgesehene balgartige Ausformungen durch Größe und Gestalt voneinander unterscheiden.

Beispielsweise können die Ausformungen langlochartig ausgebildet sein, wobei sich mehrere Ausformungen in Umfangsrichtung gleichmäßig im Wesentlichen neben- und/oder übereinander kreisringförmig verlaufend um die zentrische Montageöffnung verteilen bzw. erstrecken können. Die Ausformungen verlaufen somit gleichmäßig auf einem bestimmten Radius um die Montageöffnung herum. Die Langlöcher können den Stirnbereich vollständig durchgreifen oder lediglich als Vertiefungen mit geringerer Materialstärke ausgebildet sein. Die verbleibenden Materialstränge zwischen benachbarten (über- oder nebeneinander angeordneten) Langlöchern bilden die stegartigen Verbindungselemente.

Beispielsweise können die Ausformungen sichel- oder fächerförmig ausgebildet sein, wobei sich die Ausformungen ausgehend von der Montageöffnung radial nach außen erstrecken und sich im Wesentlichen kreisringförmig um die Montageöffnung verteilen. Die Breite einer jeden sichel- oder fächerförmigen Ausformung erhöht sich dabei gleichmäßig ausgehend von der Montageöffnung in radialer Richtung nach außen.

Beispielsweise können die Ausformungen gerade ausgebildet sein und sich von der zentrischen Öffnung ausgehend radial nach außen erstrecken, wobei sich zwischen den Ausformungen gerade verlaufende stegartige Verbindungselemente ausbilden. Die stegartigen Verbindungselemente können sich gleichmäßig um die Montageöffnung auf der Stirnfläche verteilen.

Beispielsweise kann vorgesehen sein, verschiedene Ausformungen bzw. Ausführungsformen miteinander zu kombinieren.

Eine bevorzugte Ausführungsform sieht vor, dass die als Ausnehmung ausgebildeten Ausformungen mit einer Folie, insbesondere einer Klebefolie, bedeckt sein können. Dies ist insbesondere aus aerodynamischer Sicht vorteilhaft. Beispielsweise kann der gesamte Stirnbereich (Vorder- und/oder Rückseite) mit einer Folie bedeckt sein. Die Folie hat dabei keine tragende Funktion.

Eine weitere bevorzugte Ausführungsform sieht vor, dass innerhalb der tropfartigen Nabe eine Vielzahl von sich in radialer und axialer Richtung erstreckender Verstärkungsrippen angeordnet sein kann Diese Verstärkungsrippen können beispielsweise L-Förrnig ausgebildet sein und sich im Wesentlichen zumindest bereichsweise an den Stirn- und Umfangsbereich der Nabe abstützen. Mit den Verstärkungsrippen soll einerseits eine ausreichende Biegesteifigkeit der Nabe und andererseits ein Kühleffekt für umliegende Bauteile, beispielsweise den Aniriebsmotor, realisiert werden.

Beispielsweise können sich die Ausformungen in radialer Ausrichtung im Wesentlichen bis zur Stirnseite der Verstärkungsrippen auf dem Stirnbereich erstrecken,

Beispielsweise kann der Axiallüfter einsttickig, insbesondere als Kunststoffspritzteil, ausgebildet sein,

Weitere Vorteile, Merkmale und Einzelheiten der Erfindung ergeben sich aus der nachfolgenden Beschreibung, in der unter Bezugnahme auf die Zeichnungen mehrere Ausführungsbeispiele der Erfindung beschrieben sind. Dabei können die in den Ansprüchen und in der Beschreibung erwähnten Merkmale jeweils einzeln für sich oder in beliebiger Kombination erfindungswesentlich sein. Gleiche Bezugszeichen bedeuten gleiche Bautelle.

Es zeigen:
- **Fig. 1**: ein erstes Ausführungsbeispiel eines erfindungsgemäßen Axiallüfters in perspektivischer Teildarstellung;
- **Fig. 2**: ein zweites Ausführungsbeispiel eines erfindungsgemäßen Axiallüfters in perspektivischer Teildarstellung,
- **Fig. 3**: ein drittes Ausführungsbeispiel eines erfindungsgemäßen Axiallüfters in perspektivischer Teil - und Schnittdarstellung.

Fig. 1 zeigt einen Axiallüfter 1 in perspektivischer Teildarstellung. Der Axiallüfter 1 besteht im Wesentlichen aus einer Nabe 2 zur Verbindung des Axialüfters 1 mit einem elektrischen Antriebsmotor, wobei die Nabe 2 im Wesentlichen topfartig ausgebildet ist und einen Stirnbereich 3 sowie einen im Wesentlichen zylindrischen Umfangsbereich 4 aufweist, und wobei die Nabe 2 eine zentrische Montageöffnung 5 aufweist, über welche die Nabe 2 mit der Antriebswelle des Motors verbunden werden kann.

Der Stirnbereich 3 der Nabe 2 wird zur Erzielung einer drehweichen und/oder biegeweichen Verbindung von einer Vielzahl als Ausnehmung ausgebildeter Ausformungen 6 unterbrochen. Die Ausnehmungen durchgreifen den Stirnbereich 3 der Nabe 2 vollständig. Zwischen benachbarten Ausformungen 6 verbleiben jeweils Materialstränge bestehen, wobei die Materialstränge die stegartigen Verbindungselemente 7 ausbilden.

Die Ausformungen 6 sind sichelförmig ausgebildet. Ebenfalls sichelförmig sind die Lüfterflügel 8, welche an der Nabe 2 angeformt sind. Ferner sind an der Nabe 2 eine Vielzahl innenliegender Verstärkungsrippen 9 angeformt, wobei die Verstärkungsrippen 9 im Wesentlichen L-Förmig ausgebildet sind. Die Ausformungen 6 erstrecken sich in radialer Ausrichtung von der Montageöffnung 5 im Wesentlichen bis zur Stirnseite 10 der Verstärkungsrippen 9.

Die Nabe 2 ist vom Übergang des im Wesentlichen ebenen Stirnbereichs 3 zum zylindrischen Umfangsbereich 4 mit einem abgerundeten Übergangsbereich 11 versehen. Der gesamte Axiallüfter 1 ist einstückig hergestellt.

Fig. 2 zeigt einen Axiallüfter 1' in perspektivischer Teildarstellung. Der Axiallüfter 1' besteht im Wesentlichen aus einer Nabe 2' zur Verbindung des Axiallüfters 1', mit einem elektrischen Antriebsmotor, wobei die Nabe 2' im Wesentlichen topfartig ausgebildet ist und einen ebenen Stirnbereich 3' sowie einen im Wesentlichen zylindrischen Umfangsbereich 4' aufweist, und wobei die Nabe 2' eine zentrische Montageöffnung 5' aufweist, über welche die Nabe 2' mit der Antriebswelle des Motors verbunden werden kann. Der Stirnbereich 3' der Nabe 2' wird zur Erzielung einer drehweichen und/oder biegeweichen Verbindung von einer Vielzahl als Ausnehmung ausgebildeter Ausformungen 6' unterbrochen. Die Ausnehmungen durchgreifen den Stirnbereich 3' der Nabe 2' vollständig.

Die Ausformungen 6' sind langlochartig ausgebildet. Die Langlöcher verteilen sich gleichmäßig kreisringringförmig auf einem definierten Radius verlaufend um die Montageöffnung 5' auf dem Stirnbereich 3',

Zwischen benachbarten Langlöchern verbleiben jeweils Materialstränge bestehen, wobei die Materialstränge die stegartigen Verbindungselemente 7' ausbilden. Hinsichtlich der Verstärkungsrippen 9' bzw. der Lüfterflügel 8' ist der Axiallüfter 1' identisch zum Axiallüfter 1 gem. Fig. 1 ausgebildet

Fig. 3 zeigt einen Axiallüfter 1" in perspektivischer Teildarstellung, Der Axiallüfter 1" besteht aus einer Nabe 2", einem ebenen Stirnbereich 3" sowie einem zylindrischen Umfangsbereich 4". Die Nabe 2" weist eine zentrische Montageöffnung 5" auf, über welche die Nabe 2" mit der Antriebswelle eines Motors verbunden werden kann.

Der Stirnbereich 3" der Nabe 2" wird von zwei balgartigen Ausformungen 6" unterbrochen. Die balgartigen Ausformungen 6" bilden zwei im Querschnitt im Wesentlichen S-Förmige Verbindungselemente 7", mit einer radial innen liegenden und einer radial außen liegenden Falte aus, die einen gemeinsamen Bodenabschnitt 12 ausbilden. Die Ausformungen 6" weisen eine im Gegensatz zum ebenen Stirnbereich 3" geringere Materialstärke auf.

## Patentansprüche

1. Axiallüfter (1, 1', 1") mit einer Nabe (2, 2', 2") zur Verbindung des Axiallüfters (1, 1', 1") mit einem elektrischen Antriebsmotor, wobei die Nabe (2, 2', 2") topfartig ausgebildet ist und einen Stirnbereich (3, 3', 3") sowie einen zylindrischen Umfangsbereich (4, 4', 4") aufweist, und wobei die Nabe (2, 2', 2") eine zentrische Montageöffnung (5, 5', 5") aufweist, über welche die Nabe (2, 2', 2") mit der Antriebswelle des Motors verbunden werden kann, wobei der Stirnbereich (3, 3', 3") zur Erzielung einer drehweichen und biegeweichen Verbindung von mehreren Ausformungen (6, 6', 6") unterbrochen wird, wobei sich zwischen jeweils benachbarten Ausformungen stegartige Verbindungselemente (7, 7', 7") ausformen, und wobei sich die Ausformungen (6, 6', 6") gleichmäßig um die Mittelachse (M, M', M") der zentrischen Montageöffnung (5, 5', 5") auf dem Stirnbereich erstrecken, **dadurch gekennzeichnet, dass** die Ausformungen (6, 6', 6") balgartig ausgebildet sind und einen S-förmigen Querschnitt aufweisen, wobei sich durch den S-förmigen Querschnitt Falten ausbilden, die das stegartige Verbindungselement (7, 7', 7") formen.

2. Axiallüfter nach Anspruch 1, **dadurch gekennzeichnet, dass** innerhalb der topfartigen Nabe (2, 2', 2") eine Vielzahl von sich in radialer und axialer Richtung erstreckender Verstärkungsrippen (9, 9') angeordnet sind.

3. Axiallüfter nach Anspruch 1 oder 2, **dadurch gekennzeichnet, dass** sich die Verstärkungsrippen (9, 9') zumindest bereichsweise an den Stirn- und Umfangsbereich (3, 3', 3", 4, 4', 4") der Nabe (2, 2', 2") anlegen.

4. Axiallüfter nach einem der Ansprüche 2 oder 3, **dadurch gekennzeichnet, dass** sich die Ausformungen (6, 6', 6") in radialer Ausrichtung bis zur Stirnseite (10) der Verstärkungsrippen (9, 9') auf dem Stirnbereich (3, 3', 3") erstrecken.

5. Axiallüfter nach einem der Ansprüche 1 bis 4, **dadurch gekennzeichnet, dass** der Axiallüfter (1, 1', 1") einstückig, insbesondere als Kunststoffspritzteil, ausgebildet ist.

## Claims

1. An axial fan (1, 1', 1") having a hub (2, 2', 2") for the connection of the axial fan (1, 1', 1") to an electrical drive motor, wherein the hub (2, 2', 2") is formed like a pot and has a front area (3, 3', 3") as well as a cylindrical circumferential area (4, 4', 4"), and wherein the hub (2, 2', 2") has a centrical mounting opening (5, 5', 5") via which the hub (2, 2', 2") can be connected to the drive shaft of the motor, wherein the front area (3, 3', 3") is interrupted by several shapes (6, 6', 6") in order to achieve a torsionally soft and pliable connection, wherein web-like connection elements (7, 7', 7") are formed between respective adjacent shapes, and wherein the shapes (6, 6', 6") extend evenly about the central axis (M, M', M") of the centrical mounting opening (5, 5', 5") in the front area, **characterised in that** the shapes (6, 6', 6") are shaped like bellows and have an S-shaped cross-section, wherein folds which form the web-like connection element (7, 7', 7") are created by the S-shaped cross-section

2. The axial fan according to claim 1, **characterised in that** a plurality of reinforcing ribs (9, 9') extending in the radial and axial direction is arranged within the pot-like hub (2, 2', 2").

3. The axial fan according to claim 1 or 2, **characterised in that** the reinforcing ribs (9, 9') abut the front and circumferential areas (3, 3', 3", 4, 4', 4") of the hub (2, 2', 2") at least in areas.

4. The axial fan according to one of claims 2 or 3, **characterised in that** the shapes (6, 6', 6") extend in the radial direction to the front side (10) of the reinforcing ribs (9, 9') in the front area (3, 3', 3").

5. The axial fan according to one of claims 1 to 4, **characterised in that** the axial fan (1, 1' , 1") is formed in one piece, in particular as a plastic injection moulded part.

## Revendications

1. Ventilateur axial (1, 1', 1") comprenant un moyeu (2, 2', 2") servant à la liaison du ventilateur axial (1, 1', 1") avec un moteur d'entraînement électrique, où le moyeu (2, 2', 2") est configuré en forme de pot et présente une zone frontale (3, 3', 3") ainsi qu'une zone périphérique cylindrique (4, 4', 4"), et où le moyeu (2, 2', 2") présente une ouverture de montage centrale (5, 5', 5") par laquelle le moyeu (2, 2', 2") peut être relié à l'arbre d'entraînement du moteur, où la zone frontale (3, 3', 3"), dans le but d'obtenir une liaison souple en rotation et souple en flexion, est interrompue par plusieurs déformations (6, 6', 6"), où des éléments de liaison (7, 7', 7") en forme de barrettes se constituent à chaque fois entre des déformations adjacentes, et où les déformations (6, 6', 6") s'étendent de façon uniforme autour de l'axe médian (M, M', M") de l'ouverture de montage centrale (5, 5', 5") placée sur la zone frontale, **caractérisé en ce que** les déformations (6, 6', 6") sont configurées en forme de soufflet et présentent une section en forme de S, où des plis se forment à travers la section en forme de S, plis qui constituent l'élément de liaison (7, 7', 7") en forme de barrette.

2. Ventilateur axial selon la revendication 1, **caractérisé en ce qu'**une multiplicité de nervures de renfort (9, 9') s'étendant dans la direction radiale et axiale est disposée à l'intérieur du moyeu (2, 2', 2") en forme de pot.

3. Ventilateur axial selon la revendication 1 ou 2, **caractérisé en ce que** les nervures de renfort (9, 9') sont en appui au moins partiellement sur la zone frontale et périphérique (3, 3', 3", 4, 4', 4") du moyeu (2, 2', 2").

4. Ventilateur axial selon l'une des revendications 2 ou 3, **caractérisé en ce que** les déformations (6, 6', 6") s'étendent, dans la direction radiale, jusqu'au côté frontal (10) des nervures de renfort (9, 9') se trouvant sur la zone frontale (3, 3', 3").

5. Ventilateur axial selon l'une quelconque des revendications 1 à 4, **caractérisé en ce que** le ventilateur axial (1, 1', 1") est configuré en formant une seule et même pièce, en particulier comme une pièce en matière plastique moulée par injection.
